# EUROPÄISCHE PATENTSCHRIFT

(11) **EP 1 378 197 B1**
(45) Veröffentlichungstag und Bekanntmachung des Hinweises auf die Patenterteilung: **02.11.2005**
(21) Anmeldenummer: 03003721.2
(22) Anmeldetag: 19.02.2003
(51) Int. Cl.: A47K 3/40, A47K 3/16

(54) **Unterbau für eine Duschtasse**
Basement for a shower tray
Fondement pour un bac à douche

(30) Priorität: 05.07.2002 DE 10230557
(43) Veröffentlichungstag der Anmeldung: 07.01.2004
(73) Patentinhaber: Wedi, Stephan, 48282 Emsdetten (DE)
(72) Erfinder: Wedi, Stephan, 48282 Emsdetten (DE)
(74) Vertreter: Hoffmeister, Helmut

(56) Entgegenhaltungen:
- EP-A- 0 643 939
- DE-A- 19 847 910
- DE-U- 9 400 179
- DE-U- 20 119 636
- US-A- 6 003 169

## Beschreibung

Die Erfindung betrifft einen auf einen Untergrund aufstellbaren Unterbau für eine mit einem Ablauf versehene Duschtasse, der aus zwei übereinander angeordneten Elementen besteht, nämlich
- aus einem aus Hartschaumstoff-Leisten (2.1.....2.8) gebildeten Gitterwerk (1) mit einer von den Oberseiten der Hartschaumstoff-Leisten (2.1.....2.8) aufgespannten Oberfläche (8),
- und einem Boden der mit einem Durchlass (16) im Bereich des bei der Duschtasse vorhandenen Ablaufs (5) versehen ist, der auf das Gitterwerk (1) aufgelegt ist und auf den die Duschtasse aufsetzbar ist.

Ein derartiger Unterbau ist bekannt aus DE 201 19 636 U1. Bei dem bekannten Unterbau besteht das Gitterwerk aus längs und quer verlaufenden Stützelementen, die von einem in Umfangsrichtung verlaufenden Stützelement umfasst werden. Bei dem Gitterwerk handelt es sich demnach um ein Bauelement, das aus mehreren Stützelementen einstückig zu fertigen ist. Der Boden des Unterbaus wiederum ist Teil einer kastenförmigen Wannenauflage, in die die Duschtasse eingesetzt wird. Der bekannte Unterbau wird demnach so angeordnet, dass der Duschtassenrand oberhalb des Badezimmer-Fußbodens angeordnet ist.

Nachteilig bei dem bekannten Unterbau gemäß DE 201 19 636 U1 ist, dass das Gitterwerk, auch wenn es aus mehreren Teilen besteht, von vornherein an den Grundriß der Duschtasse anzupassen ist. Durch den kastenförmigen Aufbau ist ein bodengleicher Einbau nicht zu verwirklichen.

Aus DE 38 09 068 A1 ist ein Unterbau für eine mit einem Ablauf versehene Duschtasse bekannt, bei dem ein massiver Träger aus Kunststoff, z.B. aus Polyurethanschaum, zum Einsatz kommt. Auf den eine vorgeformte Oberfläche aufweisenden Träger wird ein Plattenbelag aufgelegt. Nachteilig bei dem bekannten Unterbau ist, dass der massive Träger leicht Verwerfungen bekommen kann und außerdem materialaufwendig ist. Weiterhin ist eine Korrektur des Ablaufes während der Montage des Trägers und der Duschtasse sehr schwierig oder gar nicht durchführbar.

Aus der DE 198 47 910 A1 ist ein weiterer Unterbau für eine Duschtasse bekannt, bei dem es sich ebenfalls um einen massiven Träger aus Kunststoff oder Kunststoffschaum handelt, in den die Duschtasse eingesetzt werden kann. Die vorgeformte Oberfläche kann mit Platten belegt werden. Um die Abflussrohre besser installieren zu können, ist der Unterbau zweigeteilt. In der ersten, auf den Boden aufgesetzten Hälfte des Unterbaus wird der Abfluss vorinstalliert. In der zweiten Hälfte kann die Duschtasse vorinstalliert sein. Die Hälften werden dann aufeinander gesetzt, wobei Führungs- und/oder Rastelemente vorgesehen sind, um die Hälften passgenau miteinander zu verbinden. Nachteilig ist aber auch hier, dass es bei dem massiven Träger leicht zu Verwerfungen kommen kann, wenn die Aufstandsebene nicht plan ist. Außerdem wird zur Herstellung der massiven Unterbauteile wiederum ein großes Werkstoffvolumen benötigt.

Eine vorgefertigte Duschtasse, bei der ein ausgeschäumtes, hölzernes Gitterwerk den Boden der Duschtasse stützt, ist aus der US 6 003 169 bekannt. Der Boden der Duschtasse besteht aus thermoplastisch verformbaren Acrylat, das in situ angepasst wird. Diese Lösung ist für den Einbau einer vorfabrizierten Duschtasse aus Metall oder Kunststoff nicht einsetzbar.

In den weiteren Bereich der zu diskutierenden Technologie zählt das Gebrauchsmuster DE 94 00 179 U, das eine Badewanne mit einer Bodenstütze und Tragvorrichtung betrifft. Die Badewanne ist auf eine Befestigungsaufnahme gesetzt, die aus verschiedenen Wänden und Auflageteilen zusammengesetzt ist. Für den Aufbau einer Duschtasse, die bodengleich verlegt werden soll, ist die technische Löschung nicht geeignet.

Schließlich ist aus der EP 0 643 939 A2 eine Duschtasse bekannt, die insbesondere für selbsttragende Duschkabinen geeignet sein soll. Das Wandelement der Duschtasse ist unterlegt von einer Stützkonstruktion, die den Boden und den aufragenden Rand der Duschtasse nestartig stützt. Es wird eine gewellte, wabenartige Struktur gewählt, die exakt auf das Wandmaterial und das Wandelement der Duschtasse angepasst sein muss. Eine bodengleiche Verlegung wird nicht angestrebt.

Aufgabe der Erfindung ist, einen Unterbau der eingangs genannten Art zu konzipieren, der eine lange Standzeit hat, mit einem geringen Materialaufwand herzustellen ist und mit dem sich bodengleiche Duschtassen-Aufbauten leicht herstellen lassen.

Diese Aufgabe wird durch einen auf einen Untergrund aufstellbaren Unterbau gemäß den kennzeichnenden Merkmalen des Anspruch 1 gelöst.

Das Gitterwerk kann in Draufsicht auf seine Oberseite polygonal, beispielsweise trapezförmig oder rechteckig ausgebildet sein. Es besteht aus einem umlaufenden Rahmen und mittleren Streben, die senkrecht, bzw. parallel zur jeweiligen Rahmenseite verlaufen. Es ist auch denkbar, die mittleren Streben, d.h. Hartschaumstoff-Leisten, diagonal anzuordnen.

Es ist vorteilhaft, zur Aufnahme eines Ablauftopfes der Duschtasse einen verstärkten Mittelbereich vorzusehen, der beispielsweise durch zwei sich kreuzende Hartschaumstoff-Leisten-Paare gebildet sein kann.

Die das Gitterwerk bildenden Hartschaumstoff-Leisten können miteinander auf sogenannte Kreuzüberblattung, auf Nut und Feder oder auf Stoss verbunden sein. Vorzugsweise wird die Kreuzüberblattung verwendet, bei der alle Hartschaumstoff-Leisten des Gitterwerkes die gleichen Ausmaße und die gleiche Form aufweisen, falls eine quadratische Ausführung der Duschtasse gewählt worden ist.

Vorzugsweise sind die Hartschaumstoff-Leisten aus beidseitig glasfaserarmierten Hartschaumplatten hergestellt, so dass sie einen rechteckigen Querschnitt aufweisen, bei dem die beiden sich gegenüber liegenden Seiten mit der Armierung verstärkt sind. Die Kunststoffarmierung verleiht dem Gitterwerk und damit dem Unterbau eine hohe Stabilität, die noch durch das Auflegen auf das Gitterwerk der ebenso kunststoffarmierten Zwischenplatte erhöht wird.

Die Kunststoffarmierung kann aus einer Kunststoffmörtel-Schicht bestehen, in die ein Glasfaser-Gewebe oder -Vlies eingebettet ist. Als Gewebe eignet sich vorzugsweise ein Glasfilament-Gewebe von einer Maschenweite von beispielsweise 1,0 cm.

Von besonderem Vorteil ist, dass das als sehr leichte Tragkonstruktion ausgeführte Gitterwerk materialsparend aus wenigen Hartschaumstoff-Leisten in kurzer Zeit zusammengebaut werden kann und dass die Zwischenplatte und die Hartschaumstoff-Leisten aus demselben Plattenmaterial (Halbzeug) geschnitten werden können. Derartige Halbzeuge werden von der Anmelderin angeboten und vertrieben.

Ein weiterer Vorteil ist, dass ein genaues Platzieren des Ablaufes entfallen kann, da seine Lage durch einfaches Ausfräsen der entsprechenden Hartschaumstoff-Leiste mit Handwerkszeug korrigiert werden kann.

Der Unterbau gemäß Erfindung ist für einen bodenbündigen Einbau geeignet, der ein bequemes, stufenloses Betreten der Duschzelle ermöglicht.

Ein Ausführungsbeispiel der Erfindung ist anhand der Zeichnung beschrieben, deren Figuren im Einzelnen zeigen:
- Fig. 1: ein Gitterwerk in Draufsicht;
- Fig. 2: einen Schnitt A-A gemäß Fig. 1;
- Fig. 3: einen Schnitt B-B gemäß Fig., 2;
- Fig. 4: Montage des Gitterwerkes gemäß Fig. 1, in einer perspektivischen Ansicht;
- Fig. 5: einen kompletten Unterbau in einer Explosions-Darstellung, perspektivisch gesehen;
- Fig. 6: einen bodengleich eingebauten Unterbau mit Plattenbelag, in einer schematischen Seitensicht;
- Figuren 7 u. 8: einen Schnitt C-C gemäß Fig. 5; und
- Fig. 9: den Unterbau gemäß Fig. 6 in Draufsicht.

In Fig. 1 ist ein tragendes Gitterwerk 1 dargestellt, das Teil eines in den Figuren 5, 6 und 9 gezeigten Unterbaus 100 für eine Duschtasse 50 ist. Das Gitterwerk 1 besteht aus acht gleichen Hartschaumstoff-Leisten 2.1.....2.8 (vgl. Fig. 2), die einen umlaufenden, quadratischen Rahmen 20 und zwei mittlere, sich kreuzende Hartschaumstoff-Leisten-Paare 2.5, 2.6; 2.7, 2.8 bilden. Diese Hartschaumstoff-Leisten-Paare bilden wiederum einen verstärkten Mittelbereich 15 zur Aufnahme eines Ablauftopfes 30 (vgl. Fig. 5).

Alle Hartschaumstoff-Leisten 2.1......2.8 sind miteinander auf Kreuzüberblattung verbunden, wie der Fig. 4 zu entnehmen ist.

Zu diesem Zweck weist jede Hartschaumstoff-Leiste 2.1.....2.8 jeweils zwei an ihren Enden 6.1; 6.2 eingearbeitete, zueinander spiegelbildlich angeordnete Aussparungen 7.1, 7.2, sowie zwei weitere, zwischen den Enden 6.1; 6.2 liegende Aussparungen 9.1, 9.2 auf. Alle Aussparungen 7.1, 7.2; 9.1, 9.2 haben eine Tiefe T (vgl. Figuren 2 und 3), die einer halben Höhe H der Hartschaumstoff-Leiste entspricht, so dass die auf Kreuzüberblattung miteinander verbundenen Hartschaumstoff-Leisten 2.1.....2.8 zueinander bündig liegen.

Die Überblattungen werden mit einem feuchtebeständigen Silikon- oder Polyurethankleber verleimt oder auf Passsitz verlegt. In Fig. 3 ist ein Querschnitt Q der Hartschaumstoff-Leiste 2.1......2.8 gezeigt, dem ein Schaumstoff-Kern 4 und zwei seitliche Kunststoffarmierungen 12.1, 12.2 zu entnehmen sind. Die Kunststoffarmierungen 12.1, 12.2 sind durch Auftragen jeweils einer dünnen Kunststoffmörtel-Schicht auf die Flachseiten der Hartschaumplatte und durch Einbetten in diese Schicht eines Glasfasergewebes entstanden.

Solche kunststoffarmierte Hartschaumplatten von unterschiedlicher Dicke werden durch die Firma WEDI GmbH, Emsdetten, hergestellt.

Durch das Schneiden des Hartschaumplatten-Halbzeugs entstehen Hartschaumstoff-Leisten 2.1......2.8 von rechteckigem Querschnitt, an denen noch die Aussparungen 7.1, 7.2; 9.1, 9.2 gefräst sind. Zum Aufbau eines stabilen Gitterwerks 1 sind Hartschaumstoff-Leisten 2.1......2.8 von einer Höhe H = 100 mm und einer Breite B = 50 mm gewählt worden. Der Schaumstoff-Kern 4 besteht aus Polystyrol-Hartschaum.

Die Hartschaumstoff-Leisten 2.1.....2.8 des Gitterwerks bilden eine plane Oberfläche 8 (vgl. Figuren 6 und 7), auf die eine 40 mm dicke Zwischenplatte 3 aufgelegt und ebenfalls mit feuchtebeständigen Silikon- oder Polyurethankleber aufgeklebt ist. Die aus einem beidseitig kunststoffarmierten Polystyrol-Hartschaum bestehende Zwischenplatte 3 ist vorgeformt, d.h. sie weist eine leicht konkave Oberseite 17.2 auf, die der Duschtasse 50 entspricht.

Dagegen ist ihre der planen Oberfläche 8 des Gitterwerks zugewandte Unterseite 17.1 plan. Daraus resultiert, dass sich die Dicke der Zwischenplatte 3 in Richtung ihres mittleren Durchlasses 16 stets verkleinert. Eine solche Zwischenplatte 3 kann beispielsweise durch das Verdichten des Hartschaums mit einem entsprechenden Stempel während der Plattenherstellung oder per CNC-Fräsung oder durch Schneiden mittels eines rotierenden oder heißen Drahtes (Glühdrahtes) gefertigt werden.

Bei einer anderen Ausführungsform (vgl. Fig. 8) weist die Zwischenplatte 3 eine dem Gitterwerk zugewandte, gewölbte Unterseite 17.1 auf, die zu einer konkaven Oberfläche 8 des Gitterwerks 1 kompatibel ist. Die konkave Oberfläche 8 des Gitterwerks 1 kann durch ein einfaches Zuschneiden der mittleren Hartschaumstoff-Leisten jeweils längs einer bogenartig verlaufenden Linie, die eine gekrümmte obere Kante 23 definiert, erzielt werden.

In beiden Fällen weisen die den umlaufenden Rahmen 20 bildenden Hartschaumstoff-Leisten 2.1, 2.2, 2.3, 2.4 jeweils eine gerade Oberkante 13 auf.

Die Fig. 6 zeigt schematisch den auf einen Untergrund 10 einer quaderförmigen Bodenmulde aufgestellten Unterbau 100.

Der Untergrund 10 ist nivelliert und gesäubert, damit das vorher zusammengeklebte Gitterwerk 1 mit seiner planen Unterseite auf den Untergrund 10 waagerecht aufgestellt und mit einem Silikon- oder Polyurethankleber aufgeklebt werden kann. Der Ablauftopf 30 ist mit seinem Kragen auf die im Mittelbereich 15 ausgefrästen Aussparungen 21 gelegt, dort verklebt und ein Ablaufrohr 11 angeschlossen. Danach wird auf das Gitterwerk 1 die Zwischenplatte 3 aufgeklebt und nach dem Aushärten des Klebers eine Duschtasse aufgesetzt. In die Zwischenplatte 3 ist ein konturierter Ring 19 eingebaut, der in montiertem Zustand Teil des Ablaufs und des Siphons aufnimmt. Die vorgefertigte Duschtasse kann durch einen Fliesenbelag 14 (vgl. Fig. 9) ersetzt werden. In den Ablauf 5 wird über eine Dichtung 22 ein verchromtes Bodeneinlauf-Abdeckelement 18 eingesetzt.

## Patentansprüche

1. Auf einen Untergrund (10) aufstellbarer Unterbau (100) für eine mit einem Ablauf (5) versehene Duschtasse, der aus zwei übereinander angeordneten Elementen besteht, nämlich
- aus einem aus Hartschaumstoff-Leisten (2.1.....2.8) gebildeten Gitterwerk (1) mit einer von den Oberseiten der Hartschaumstoff-Leisten (2.1......2.8) aufgespannten Oberfläche (8),
- und einem Boden der mit einem Durchlass (16) im Bereich des bei der Duschtasse vorhandenen Ablaufs (5) versehen ist, der auf das Gitterwerk (1) aufgelegt ist und auf den die Duschtasse aufsetzbar ist,
**dadurch gekennzeichnet, dass** für den Einbau einer bodengleich abschließenden Duschtasse der Boden eine Zwischenplatte aus armiertem Hartschaumstoff ist, dass die aufgespannte Oberfläche (8) plan oder konkav ist und dass die Flächenausdehnung des Gitterwerks (1) und der Zwischenplatte (3) der Flächenausdehnung und Peripherie der Duschtasse entspricht.

2. Unterbau nach Anspruch 1, **dadurch gekennzeichnet, dass** das Gitterwerk (1) in Draufsicht auf seiner Oberseite polygonal, vorzugsweise rechteckig ist.

3. Unterbau nach Anspruch 1 und 2, **dadurch gekennzeichnet, dass** die Hartschaumstoff-Leisten (2.1.....2.8) des Gitterwerks (1) einen umlaufenden Rahmen (20) und einen verstärkten Mittelbereich (15) zur Aufnahme eines Ablauftopfes (30) bilden, welcher Mittelbereich (15) durch zwei sich kreuzende Hartschaumstoff-Leisten-Paare (2.5, 2.6; 2.7, 2.8) gebildet ist.

4. Unterbau nach einem der Ansprüche 1 bis 3, **dadurch gekennzeichnet, dass** die Hartschaumstoff-Leisten (2.1......2.8) des Gitterwerks (1) in Seitenansicht jeweils zwei an ihren Enden (6.1; 6.2) eingearbeitete, zueinander spiegelbildlich angeordnete Aussparungen (7.1, 7.2), sowie wenigstens eine weitere, zwischen den Enden (6.1; 6.2) liegende Aussparung (9.1, 9.2) aufweisen, die es erlauben, die Hartschaumstoff-Leisten (2.1......2.8) miteinander auf Kreuzüberblattung zu verbinden.

5. Unterbau nach einem der Ansprüche 1 bis 4, **dadurch gekennzeichnet, dass** alle Hartschaumstoff-Leisten (2 .1......2.8) des Gitterwerks (1) die gleichen Ausmaße und die gleiche Form aufweisen.

6. Unterbau nach Ansprüchen 1 bis 3, **dadurch gekennzeichnet, dass** die Hartschaumstoff-Leisten (2.1.....2.8) des Gitterwerks (1) miteinander auf Nut und Feder verbunden sind.

7. Unterbau nach Ansprüchen 1 bis 3, **dadurch gekennzeichnet, dass** die Hartschaumstoff-Leisten (2.1......2.8) des Gitterwerks (1) miteinander auf Stoss verbunden sind.

8. Unterbau nach einem der Ansprüche 1 bis 7, **dadurch gekennzeichnet, dass** die den umlaufenden Rahmen (20) bildenden Hartschaumstoff-Leisten (2.1, 2.2, 2.3, 2.4) jeweils eine gerade Kante (13) und die mittleren, innerhalb des umlaufenden Rahmens (20) liegenden Hartschaumstoff-Leisten (2.5, 2.6; 2.7, 2.8) jeweils eine gekrümmte, sich im montierten Zustand mit der Oberseite des Gitterwerkes deckende Kante (23) aufweisen.

9. Unterbau nach einem der vorhergehenden Ansprüche, **dadurch gekennzeichnet, dass** die Zwischenplatte (3) auf ihrer dem Gitterwerk zugewandten Unterseite (17.1) plan und auf einer der Unterseite (17.1) abgewandten Oberseite (17.2) konkav ist.

10. Unterbau nach einem der vorhergehenden Ansprüche, **dadurch gekennzeichnet, dass** die Hartschaumstoff-Leisten (2.1.....2.8) mit Glasfasern armiert sind.

11. Unterbau nach einem der vorhergehenden Ansprüche, **dadurch gekennzeichnet, dass** die Hartschaumstoff-Leisten und die Zwischenplatte (3) aus dem gleichen Plattenmaterial-Halbzeug geschnitten sind.

12. Unterbau nach einem der vorhergehenden Ansprüche, **dadurch gekennzeichnet, dass** in die Zwischenplatte (3) ein konturierter Ring (19) eingebaut ist, der - im montierten Zustand - Teile des Ablaufs (5) mit Siphon aufnimmt.

## Claims

1. A sub-structure (100) for a shower basin provided with an outlet (5), said sub-structure (100) being designed to be placed on a base (10) and consisting of two elements arranged on top of each other, namely
- a latticework (1) constructed from rigid foam strips (2.1 ... 2.8) with an upper area (8) fixed by the upper sides of the rigid foam strips (2.1 ... 2.8),
- and a bottom which is provided with a passage (16) in the region of the outlet (5) in the shower basin, said bottom being laid on the latticework (1) and on which the shower basin can be placed,
**characterised in that** for the incorporation of a shower basin which ends corresponding to the bottom the bottom is an intermediate panel made from reinforced rigid foam, **in that** the fixed upper area (8) is planar or concave and **in that** the area expanse of the latticework (1) and the intermediate panel (3) corresponds to the area expanse and periphery of the shower basin.

2. Sub-structure according to claim 1, **characterised in that** the latticework (1) in top view is polygonal on its upper face, preferably having four right angles.

3. Sub-structure according to claim 1 and 2, **characterised in that** the rigid foam strips (2.1 ... 2.8) of the latticework (1) form a surrounding frame (20) and a reinforced central area (15) for receiving an outlet vessel (30), which central area (15) is constructed by means of two pairs of rigid foam strips crossing each other (2.5, 2.6, 2.7, 2.8).

4. Sub-structure according to one of the claims 1 to 3, **characterised in that** the rigid foam strips (2.1 ... 2.8) of the latticework (1) each comprise in side view two recesses (7.1, 7.2) arranged in a mirror image to each other and incorporated at their ends (6.1; 6.2) and also at least one further recess (9.1, 9.2) lying between the ends (6.1; 6.2) which enable the rigid foam strips (2.1 ... 2.8) to be connected together with a cross halving joint.

5. Sub-structure according to one of the claims 1 to 4, **characterised in that** all rigid foam strips (2.1 ... 2.8) of the latticework (1) have the same dimensions and the same form.

6. Sub-structure according to claims 1 to 3, **characterised in that** the rigid foam strips (2.1 ... 2.8) of the latticework (1) are connected together through a tongue and groove joint.

7. Sub-structure according to claims 1 to 3, **characterised in that** the rigid foam strips (2.1 ... 2.8) of the latticework (1) are connected together through a butt joint.

8. Sub-structure according to one of the claims 1 to 7, **characterised in that** the rigid foam strips (2.1, 2.2, 2.3, 2.4) forming the surrounding frame (20) have a straight edge (13) in each case and the central rigid foam strips (2.5, 2.6; 2.7, 2.8) lying within the surrounding frame (20) have in each case a curved edge (23) corresponding to the upper face of the latticework in the assembled state.

9. Sub-structure according to one of the preceding claims, **characterised in that** the intermediate panel (3) is planar on its lower side (17.1) facing the latticework and concave on an upper side (17.2) remote from the lower side (17.1).

10. Sub-structure according to one of the preceding claims, **characterised in that** the rigid foam strips (2.1 ... 2.8) are reinforced with glass fibres.

11. Sub-structure according to one of the preceding claims, **characterised in that** the rigid foam strips and the intermediate panel (3) are cut from the same panel material semi-finished product.

12. Sub-structure according to one of the preceding claims, **characterised in that** a contoured ring (19) is incorporated into the intermediate panel (3), which contoured ring (19) - in the assembled state - receives parts of the outlet (5) with siphon.

## Revendications

1. Embase (100) se posant sur un sol (10), destinée à un bac de douche muni d'une évacuation (5) et constituée de deux éléments agencés l'un sur l'autre, à savoir:
- une grille (1) formée de barreaux en mousse rigide (2.1, ..., 2.8) et présentant une surface supérieure (8) définie par les faces supérieures des barreaux en mousse rigide (2.1, ..., 2.8),
- et un fond posé sur la grille (1) et recevant le bac de douche, qui est muni d'un passage (16) au voisinage de l'évacuation (5) prévue dans le bac de douche,
**caractérisée en ce que**, pour le montage d'un bac de douche recouvrant ledit fond, ce dernier est une plaque intermédiaire en mousse rigide armée, **en ce que** ladite surface supérieure de grille (8) est plane ou concave et **en ce que** la superficie de la grille (1) et de la plaque intermédiaire (3) s'étend en correspondance avec la superficie et la périphérie du bac de douche.

2. Embase selon la revendication 1, **caractérisée en ce que**, en vue de dessus de son côté supérieur, la grille (1) est polygonale, et de préférence polygonale.

3. Embase selon les revendications 1 et 2, **caractérisée en ce que** les barreaux en mousse rigide (2.1, ..., 2.8) de la grille (1) forment un cadre périphérique (20) et une zone centrale renforcée (15) recevant une cuvette d'évacuation (30), ladite zone médiane (15) étant formée par deux paires de barreaux en mousse rigide (2.5, 2.6; 2.7, 2.8) entrecroisés.

4. Embase selon l'une des revendications 1 à 3, **caractérisée** e n ce que, en vue latérale, les barreaux de mousse rigide (2.1, ..., 2.8) de la grille (1) présentent tous deux évidements (7.1, 7.2) agencés symétriquement l'un par rapport à l'autre et situés à leurs extrémités (6.1; 6.2) et en ce qu'ils présentent, entre lesdites extrémités (6.1; 6.2), au moins un autre évidement (9.1, 9.2) qui permet de relier les barreaux en mousse rigide (2.1, ..., 2.8) les uns aux autres par assemblage croisé à mi-barreau.

5. Embase selon l'une des revendications 1 à 4, **caractérisée en ce que** tous les barreaux en mousse rigide (2.1, ..., 2.8) de l'embase (1) ont les mêmes dimensions et la même forme.

6. Embase selon les revendications 1 à 3, **caractérisée en ce que** les barreaux en mousse rigide (2.1,..., 2.8) de la grille (1) sont reliés les uns aux autres par emboîtement de rainures et languettes.

7. Embase selon les revendications 1 à 3, **caractérisée en ce que** les barreaux de mousse rigide (2.1,..., 2.8) de la grille (1) sont reliés les uns aux autres par aboutement.

8. Base selon l'une des revendications 1 à 7, **caractérisée en ce que** les barreaux en mousse rigide (2.1, 2.2, 2.3, 2.4) qui forment le cadre périphérique (20) présentent tous un chant rectiligne (13), alors que les barreaux centraux de mousse rigide (2.5, 2.6; 2.7, 2.8), situés dans le cadre périphérique (20), présentent tous un chant incurvé (23) qui coïncide avec la face supérieure de la grille lorsque les barreaux sont montés.

9. Embase selon l'une des revendications précédentes, **caractérisée en ce que** sur sa face inférieure (17.1) en regard de la grille, la plaque intermédiaire (3) est plane et **en ce qu'**elle est concave sur une face supérieure (17.2) orientée à l'opposé de sa face inférieure (17.1).

10. Embase selon l'une des revendications précédentes, **caractérisée en ce que** les barreaux de mousse rigide (2.1, ..., 2.8) sont armés de fibres de verre.

11. Embase selon l'une des revendications précédentes, **caractérisée en ce que** les barreaux de mousse rigide et la plaque intermédiaire (3) sont découpés dans le même produit semi-fini de matériau en plaque.

12. Embase selon l'une des revendications précédentes, **caractérisée par** un anneau profilé (19) qui est monté dans la plaque intermédiaire (3) et qui, à l'état monté, reçoit une partie de l'évacuation (5) munie d'un siphon.
